# EUROPÄISCHE PATENTSCHRIFT

(11) **EP 0 461 220 B1**
(45) Veröffentlichungstag und Bekanntmachung des Hinweises auf die Patenterteilung: **01.12.1993**
(21) Anmeldenummer: 91900712.0
(22) Anmeldetag: 03.01.1991
(51) Int. Cl.: E06B 9/11, A47B 61/00, A47B 96/00

(54) **ROLLTÜRSCHRANK**
ROLL-FRONT CABINET
ARMOIRE A PORTE ROULANTE

(30) Priorität: 03.01.1990 CH 2/90
(43) Veröffentlichungstag der Anmeldung: 18.12.1991
(73) Patentinhaber: WOGG AG, CH-5405 Baden-Dättwil (CH)
(72) Erfinder: GLÄSER, Willi, CH-5405 Baden-Dättwil (CH); MUNZ, Johann, CH-8344 Bäretswil (CH)
(74) Vertreter: Lauer, Joachim, Dr.
(86) Internationale Anmeldenummer: CH9100002
(87) Internationale Veröffentlichungsnummer: WO9110035

(56) Entgegenhaltungen:
- FR-A- 2 600 114
- US-A- 4 681 379

## Beschreibung

Die vorliegende Erfindung betrifft einen Rolltürschrank gemäss dem Oberbegriff des Patentanspruches 1.

Schränke mit auf dem Rolladenprinzip basierenden Rolltüren sind in vielfältigen Ausführungen bekannt. Rolltüren benötigen im Unterschied zu Flügeltüren keinen Raum ausserhalb des Schrankes in geöffnetem Zustand. Üblicherweise sind die Rolltüren in geeigneten Nuten in den Seitenwänden oder im Deckel bzw. Bodenteil des Schrankes geführt und schwenken bei Öffnung in den hinteren Teil des Schrankes ein.

Aus der DE-U-8808914.2 ist jedoch auch schon ein Rolltürschrank der eingangs genannten Art bekannt geworden, d.h. mit einer Rolltür, welche an ringförmig geschlossenen , über Rollen geführten Bändern aufgehängt ist.

Weiter ist aus der DE-A-3531675 ein Schrankelement bekannt, bei dem eine aus elastischem Material bestehende Frontbespannung von Nylonfäden gespannt wird, welche in Führungsschienen sowie über Rollen laufen.

Gegenstand der vorliegenden Erfindung ist ein Rolltürschrank wie er im Patentanspruch 1 definiert ist.

Vorteilhafte und deshalb auch bevorzugte Ausgestaltungen des erfindungsgemässen Rollschranks sind in den abhängigen Ansprüchen gekennzeichnet.

Weitere Ausgestaltungen sowie auch die Vorteile der vorliegenden Erfindung ergeben sich aus der nachfolgenden Erläuterung von Ausführungsbeispielen.

Nachstehend wird auf die beigefügten Zeichnungen Bezug genommen. In diesen zeigt:
- Fig. 1: in perspektivischer Explosionsdarstellung einen Rolltürschrank nach der Erfindung,
- Fig. 2: in perspektivischer Darstellung einen Ausschnitt der Rolltür,
- Fig. 3: eine Aufsicht von unten auf eine Ecke des Rolltürschrankes mit einer Rolle sowie einem Abschnitt des um sie herum geführten Bandes und eines Abschnitts der Rolltür im Profil,
- Fig. 4: die gleiche Ecke des Rolltürschrankes in einem Vertikalschnitt,
- Fig. 5: einen Abschnitt eines Bandes in Aufsicht,
- Fig. 6: im Schnitt eines der in die Löcher im Band von Fig. 5 eingesetzten Rahmenelemente
- Fig. 7: eine der Rollen im Schnitt sowie in Aufsicht mit einem Mechanismus zur Veränderung ihrer radialen Position zum Spannen des Bandes,
- Fig. 8: in perspektivischer Darstellung ein bei grösserem Abstand zwischen zwei Rollen zur Anwendung kommendes Unterstützungselement für das untere Band,
- Fig. 9: und
- Fig. 10: im Schnitt das Unterstützungselement nach Fig. 8, und
- Fig. 11: schematisch unter a) bis f) verschiedene Grundrisse von erfindungsgemässen Rolltürschränken.

In den einzelnen Figuren sind übereinstimmende Teile mit übereinstimmenden Bezugszeichen versehen.

Der Rolltürschrank von Fig. 1 weist einen quadratischen Boden 1 und einen flächengleichen quadratischen Deckel 2 auf, welche jeweils aus zwei Platten 1.1 und 1.2 bzw. 2.1 und 2.2 bestehen. Die beiden Platten sind jeweils mit Abstand voneinander verschraubt. Weiter weist der Rolltürschrank zwei Seitenwände 3 und 4, eine Rückwand 5 sowie Einlagefächer 6 auf. Der Schankkörper in ist sich stabil, insbesondere auch schubfest.

An den vier Ecken des Bodens 1 sowie des Deckels 2 sind zwischen den beiden Platten jeweils flache, scheibenförmige Rollen 7 frei drehbar, vorzugsweise mittels Kugellagern, gelagert. Wie dies in Fig. 4 zu erkennen ist, sind die Rollen auf ihrem Umfang mit einer mittig umlaufenden Nut 7.1 versehen. Kugellager zur reibungsarmen Lagerung der Rollen 7 sind in Fig. 4 mit 7.2 bezeichnet. Die Rollen 7 weisen vorzugsweise einen Radius von etwa 40 mm auf. Über die Rollen 7 ist am Boden 1 sowie am Deckel 2 jeweils ein ringförmig in sich geschlossenes Band 8 geführt. Das Band 8 ist vorzugsweise ein etwa 2/10 mm dickes, etwa 30 mm breites Federstahlband. Zum Spannen der Bänder 8 ist sowohl am Boden 1 als auch am Deckel 2 jeweils eine der Rollen 7 bezüglich ihrer Position in der Ringebene des jeweiligen Bandes radial verstellbar. Den Mechanismus hierzu zeigt Fig. 7. Die Rolle 7 ist hier in einem im Profil u-förmigen Haltebügel 7.3 gehalten, welcher an einen Gewindebolzen 7.4 angeschraubt ist. Der Gewindebolzen 7.4 steckt in einer Haltebüchse 7.5, die fest mit den Platten 1.1 und 1.2 verbunden ist. Auf den Gewindebolzen aufgeschraubt ist eine Sechskantmutter 7.7, die sich gegen eine Feder 7.8 in der Haltebüchse 7.5 abstützt. Das Spannen erfolgt mittels einer Spannschraube 7.6. Der Sechskantkopf der Spannschraube 7.6 sowie die Sechskantmutter 7.7 auf dem Gewindebolzen 7.4 sind über geeignete Öffnungen 7.9 in der Platte 1.1 zugänglich.

Der Rolltürschrank von Fig. 1 ist weiter mit einer nur teilweise sowie verkürzt dargestellten Rolltür 9 versehen, welche an den Bändern 8 oben und unten befestigt ist und gemeinsam mit diesen um den ganzen Schrankkörper umlaufen kann. Die Rolltür 9 überdeckt natürlich nur einen Teil des Umfanges des Schrankkörpers und gibt in einer geeigneten Stellung seine vordere Öffnung frei.

Die Rolltür besteht aus einer Vielzahl von Lamellen 9.1 bzw. 9.2, welche an ihren Längsseiten über Gelenkverbindungen 9.3 bzw. 9.4 drehbeweglich miteinander verbunden sind. Die Länge der Lamellen entspricht der Höhe des Schrankkörpers.

Bei jeder Gelenkverbindung 9.3 ist ein Verbindungsprofil 9.5 vorgesehen, an dem die jeweils angrenzenden Lamellen mit ihren jeweils angrenzenden Längskanten drehbeweglich angelenkt sind. An den Längskanten der Lamellen 9.1 und 9.2 dazu jeweils vorgesehene Greifrillen 9.1.1 bzw. 9.2.1 umgreifen jeweils an den Verbindungsprofilen 9.5 vorgesehene Rundstege 9.5.1.

Bei den übrigen Gelenkverbindungen 9.4 sind jeweils Zwischenprofile 9.8 vorgesehen, die eine unmittelbare reibende Berührung der angrenzenden Lamellen aneinander verhindern. Die Zwischenprofile 9.8 sind in Greifrillen 9.1.2 an der Längskante der Lamellen 9.1 eingeschoben. Die im Profil hakenförmig abgebogene Längskante der anderen Lamellen 9.2 ist in eine geeignete Rille im Zwischenprofil 9.8 formschlüssig eingeschoben.

Die Verbindungsprofile 9.5 sind an in regelmässigen Abständen vorgesehenen Befestigungspunkten 8.1 an den Bändern 8 befestigt. Die Befestigung erfolgt mittels einer Schnappverbindung, auf die nachstehend noch eingegangen wird. Die jeweils anderen Gelenkverbindungen 9.4 sind dagegen frei.

Der Abstand A zwischen den Befestigungspunkten 8.1 ist kleiner gewählt als die Summe der Breite zweier Lamellen. Der Abstand A beträgt vorzugsweise 35 mm. Weiter sind die Lamellen im Profil kreisförmig gebogen. Jeweils zwei Lamellen bilden zwischen zwei benachbarten, freien, jeweils nicht mit den Befestigungspunkten 8.1 verbundenen Gelenkverbindungen 9.4 auf den Abschnitten zwischen den Rollen 7 im Profil eine etwa halbkreisförmige, rinnenartige Vertiefung, wie dies in Fig. 3 gut zu erkennen ist. Im Krümmungsbereich an den Rollen 7 sind diese Vertiefungen etwas erweitert, was anhand von Fig. 3 ebenfalls deutlich zu sehen ist. Die Profilausformung der Lamellen dient einerseits zur Versteifung der Rollentür, zum anderen sind die sich ergebenden Längsstege entlang der freien Gelenkverbindungen 9.4 auch als Handgriffe zum Verschieben der Rolltür geeignet.

Wie anhand von Fig. 5 zu erkennen ist, sind die Bänder 8 im Abstand A der Befestigungspunkte 8.1 für die Gelenkverbindungen 9.3 mit Löchern versehen. In diese Löcher sind jeweils innenseitig über die Bänder überstehende Rahmenelemente 10 eingesetzt. Die Rahmenelemente 10 sind aus Kunststoff und im Spritzgussverfahren an den Rand der Löcher in den Bändern angeformt. An den Rollen 7 greifen die innenseitig über die Bänder 8 überstehenden Teile 10.1 der Rahmenelemente 10 jeweils in die Umfangsnut 7.1 der Rollen 7 ein. Bei der genannten Bemessung des Abstandes A im Verhältnis zum Radius der Rollen ist sichergestellt, dass an jeder Rolle 7 jeweils mindestens ein Rahmenelement 10 in die Umfangsnut 7.1 eingreift. Die Bänder 8 werden dadurch auf den Rollen 7 zentriert und am Abgleiten von diesen gehindert.

Ein weiterer Zentrierungseffekt ergibt sich durch eine leicht konvexe Ausbildung der Umfangsfläche der Rollen, wobei diese von der mittigen Nut nach aussen um etwa um 2° geneigt zurücktritt.

Auf das obere und das untere Ende der Verbindungsprofile 9.5 sind jeweils Abschlussstücke 9.6 in der aus den Figuren erkennbaren Weise aufgesteckt (schwalbenschwanzartige Verbindung). Diese arretieren einerseits die angrenzenden Lamellen bezüglich ihrer Längsverschieblichkeit gegeneinander sowie gegenüber dem Verbindungsprofil, welche sich aus der Art der Gelenkverbindung ergibt. Die Abschlussstücke 9.6 sind andererseits mit angeformten, federnden Schnappnasen 9.6.1 zum Einschnappen in die Öffnungen der Rahmenelemente 10 an den Befestigungspunkten 8.1 der Bänder 8 versehen.

Die Lamellen 9.1 bzw. 9.2 sind vorzugsweise aus einem Metall wie z.B. Aluminium, die Verbindundsprofile 9.5 dagegen aus einem Kunststoff mit gegenüber Metall reibungsarmen Eigenschaften. Auch die Zwischenprofile 9.8 der freien Gelenkverbindungen 9.4 sowie die Abschlussstücke 9.6 sind vorzugsweise aus einem solchen Kunsstoffmaterial hergestellt. Bei einer solchen Ausbildung weist die Rolltür 9 selbst bei einer Höhe von bis zu 2 m eine ausreichende Stabilität auf und ist leichtgängig sowie praktisch geräuschlos verschiebbar. Zur Geräuschdämpfung trägt im Übrigen auch das freie Aufstehen der Lamellen auf den unteren Abschlussstücken 9.6 bei.

Zwischen zwei Rollen 7 kann bei langen Abständen, wie sie sich z.B. bei einer doppelten Schrankbreite ergeben, zur Vermeidung eines Durchhängens der Rolltür zwischen den Rollen unter dem unteren Band noch ein Unterstützungselement 11, beispielsweise an der unteren Platte 1.1 des Bodens 1, montiert sein, wie es in Fig. 8 dargestellt ist. Das Unterstützungselement weist mehrere Rollen 11.1 sowie eine Scheibe 1.2 in Reihe auf. Die Abstände der Rollen bzw. der Scheibe sowie ihre Abmessungen sind derart gewählt, dass jeweils mindestens eines der genannten Abschlussstücke 9.6 auf einer der Rollen 11.1 aufsteht und die genannte Scheibe 11.2 in einen Zwischenraum zwischen dem unteren Band 8 und einem anderen Abschlussstück 9.6 eingreift. Ein Unterstützungselement der beschriebenen Art ist in der Regel jedoch nur erforderlich, sofern die Schrankbreite etwa einen Meter übersteigt.

Im Rahmen der vorliegenden Erfindung lassen sich in einfacher Weise auch Rollschränke mit nicht rechteckigen Grundrissen realisieren. Beispiele hierfür zeigt Fig. 11 unter a) bis f). Fig. 11 a) zeigt einen dreieckigen Grundriss und Fig. 11 b) einen sechseckigen, wobei die Durchmesser der einzelnen, in den Ecken angeordneten Rollen jeweils gleich sind. Bei den unter c) bis f) dargestellten Ausführungsformen sind Rollen mit verschiedenen Durchmessern verwendet. Inbesondere entspricht der Durchmesser der grossen Rollen von Fig. 11 c) und Fig. 11 f) der jeweiligen Schranktiefe, wodurch sich abgerundete Schrankseiten ergeben.

## Patentansprüche

1. Rolltürschrank mit einem mehrere Ecken aufweisenden Boden (1), einem ebensolchen Deckel (2) und mit einer Rolltür (9), welche an ringförmig geschlossenen, über Rollen (7) geführten Bändern (8) aufgehängt ist und aussenseitig um den Schrankkörper herumläuft, dadurch gekennzeichnet, dass die Rolltür (9) den Schrankkörper quer zu ihrer Bewegungsrichtung vollständig überdeckt und dass die Rollen (7) in den Boden (1) sowie in den Deckel (2) eingebaut und über deren Ecken nach aussen überstehend angeordnet sind.

2. Rolltürschrank nach Anspruch 1, dadurch gekennzeichnet, dass pro Band (8) mindestens jeweils eine der Rollen (7) zum Spannen des Bandes in der Ebene, in der das Band umläuft, in Bezug auf das Zentrum des Bandes radial verstellbar ist.

3. Rolltürschrank nach einem der Ansprüche 1 oder 2, dadurch gekennzeichnet, dass die Rolltür (9) aus einer Vielzahl von Lamellen (9.1, 9.2) besteht, welche entlang ihren Längsseiten über Gelenkverbindungen (9.3, 9.4) drehbeweglich aneinander angelenkt sind, dass zumindest bei jeder zweiten Gelenkverbindung (9.3) ein Verbindungsprofil (9.5) vorgesehen ist, an welchem die angrenzenden Längsseiten der angrenzenden Lamellen jeweils drehbeweglich angelenkt sind und dass die genannten Verbindungsprofile (9.5) an in regelmässigen Abständen angeordneten Befestigungspunkten (8.1) an den Bändern (8) befestigt sind.

4. Rolltürschrank nach Anspruch 3, dadurch gekennzeichnet, dass der Abstand zwischen den Befestigungspunkten (8.1) kleiner ist als die Summe der Breite zweier Lamellen (9.1, 9.2), dass die Lamellen kreisförmig gebogen sind und dass jeweils zwei Lamellen zwischen zwei benachbarten, freien, jeweils nicht mit den Befestigungspunkten (8.1) verbundenen Gelenkverbindungen (9.4) auf den Abschnitten zwischen den Rollen (7) im Profil eine etwa halbkreisförmige Vertiefung bilden.

5. Rolltürschrank nach einem der Ansprüche 3 oder 4, dadurch gekennzeichnet, dass die Rollen (7) auf ihrem Umfang mit einer Nut (7.1) versehen sowie vorzugsweise geringfügig konvex ausgebildet sind, dass die Bänder (8) im Abstand (A) der Befestigungspunkte (8.1) für die Gelenkverbindungen (9.3) mit Löchern versehen sind, dass in diese Löcher jeweils innenseitig über die Bänder (8) überstehende, an den Rollen (7) in deren Umfangsnut (7.1) eingreifende Rahmenelemente (10) eingesetzt sind und dass der Abstand (A) der genannten Löcher relativ zum Radius der Rollen (7) so bemessen ist, dass an den Rollen (7) jeweils mindestens ein Rahmenelement (10), vorzugsweise jedoch zwei Rahmenelemente (10) in ihre Umfangsnut (7.1) eingreifen.

6. Rolltürschrank nach Anspruch 5, dadurch gekennzeichnet, dass auf die beiden Enden der Verbindungsprofile (9.5) jeweils Abschlussstücke (9.6) aufgesteckt sind, welche vorzugsweise einerseits die angrenzenden Lamellen (9.1, 9.2) bezüglich einer möglichen Längsverschieblichkeit gegeneinander sowie gegenüber den Verbindungsprofilen (9.5) arretieren sowie vorzugsweise andererseits mit angeformten, federnden Schnappnasen (9.6.1) zum Einschnappen in die in die Löcher in den Bändern (8) eingesetzten Rahmenelemente (10) versehen sind.

7. Rolltürschrank nach einem der Ansprüche 3 bis 6, dadurch gekennzeichnet, dass die Lamellen (9.1, 9.2) aus Metall, vorzugweise aus Aluminium, die Verbindundsprofile (9.5) dagegen aus einem Kunststoff mit gegenüber Metall reibungsarmen Eigenschaften bestehen und dass weiter vorzugsweise auch die freien Gelenkverbindungen (9.4), die nicht mit einem der Befestigungspunkte (8.1) an den Bändern (8) verbunden sind, jeweils mit einem die unmittelbare reibende Berührung der angrenzenden Lamellen (9.1, 9.2) aneinander verhindernden Zwischenprofil (9.8) aus einem entsprechenden Kunststoff versehen sind.

8. Rolltürschrank nach einem der Ansprüche 3 bis 7, dadurch gekennzeichnet, dass der Radius der Rollen (7) etwa 40 mm und der Abstand (A) der Befestigungspunkte (8.1) an den Bändern (8) etwa 35 mm beträgt.

9. Rolltürschrank nach Anspruch 6, dadurch gekennzeichnet, dass zwischen zwei Rollen (7) unter dem unteren Band (8) ein Unterstützungselement (11) vorgesehen ist, welches mehrere Rollen (11.1) sowie eine Scheibe (11.2) in Reihe aufweist, derart, dass jeweils mindestens eines der genannten Abschlussstücke (9.6) auf einer der Rollen (11.1) aufsteht und die genannte Scheibe (11.2) in einen Zwischenraum zwischem dem unteren Band (8) und einem anderen Abschlussstück (9.6) eingreift.

## Claims

1. Rolling door cabinet with a bottom (1) having several corners and a like top (2) and with a rolling door (9), which is suspended on annularly closed bands (8) guided by means of rolls (7) and which externally passes round the cabinet body, characterized in that the rolling door (9) completely covers the cabinet body transversely to its movement direction and that the rolls (7) are fitted in the bottom (1) and in the top (2) and project outwards over the corners thereof.

2. Rolling door cabinet according to claim 1, characterized in that per band (8) there is in each case at least one of the rolls (7) radially adjustable with respect to the centre of the band for tensioning the latter in the plane in which the band revolves.

3. Rolling door cabinet according to one of the claims 1 or 2, characterized in that the rolling door (9) comprises a plurality of sheets (9.1,9.2), which along their longitudinal sides are articulated to one another in rotary manner by means of hinge connections (9.3,9.4), that at least for every other hinge connection (9.3) a connecting profile (9.5) is provided, to which are in each case articulated in rotary manner the adjacent longitudinal sides of the adjacent sheets and that the said connecting profiles (9.5) are fixed to the bands (8) at fixing points (8.1) arranged at regular intervals.

4. Rolling door cabinet according to claim 3, characterized in that the distance between the fixing points (8.1) is smaller than the sum of the width of two sheets (9.1,9.2), that the sheets are bent in a circular manner and that in each case two sheets between two adjacent, free hinge connections (9.4) not connected to the fixing points (8.1), on the portions between the rolls (7) in profile form an approximately semicircular depression.

5. Rolling door cabinet according to one of the claims 3 or 4, characterized in that on the circumference the rolls (7) are in each case provided with a slot (7.1) and preferably have a slightly convex construction, that at a distance (A) from the fixing points (8.1) for the hinge connections (9.3) the bands (8) are provided with holes, that in said holes are in each case inserted frame elements (10), internally projecting over the bands (8) and engaging in the circumferential slot (7.1) of the rolls (7) and that the distance (A) of said holes from the radius of the rolls (7) is dimensioned in such a way that on said rolls (7) at least one and preferably two frame elements (10) engage in the circumferential slot (7.1) thereof.

6. Rolling door cabinet according to claim 5, characterized in that on the two ends of the connecting profiles (9.5) are in each case fitted closing portions (9.6), which preferably lock the adjacent sheets (9.1,9.2) with respect to a possible longitudinal displaceability against one another and against the connecting profiles (9.5) and which are preferably provided with shaped-on, resilient snap noses (9.6.1) for snapping in the frame elements (10) inserted in the holes in the bands (8).

7. Rolling door cabinet according to one of the claims 3 to 6, characterized in that the sheets (9.1,9.2) are made from metal, preferably aluminium, the connecting profiles (9.5) being made from a plastics material with low-friction characteristics compared with the metal and that preferably also the free hinge connections (9.4), which are not connected with one of the fixing points (8.1) to the bands (8) are provided with an intermediate profile (9.8) of a corresponding plastics material preventing direct frictional contact between adjacent sheets (9.1,9.2).

8. Rolling door cabinet according to one of the claims 3 to 7, characterized in that the radius of the rolls (7) is approximately 40 mm and the spacing (A) of the fixing points (8.1) on the bands (8) is approximately 35 mm.

9. Rolling door cabinet according to claim 6, characterized in that a support element (11) is provided between the two rolls (7) below the lower band (8) and which has in series several rolls (11.1) and a disk (11.2), so that in each case at least one of the said closing portions (9.6) stands up on one of the rolls (11.1) and said disk (11.2) engages in a gap between the lower band (8) and another closing portion (9.6).

## Revendications

1. Armoire à porte roulante, comprenant un fond (1) à plusieurs coins, un couvercle (2), pareil au fond précité, et une porte roulante (9), qui est accrochée à des courroies (8) fermées en boucles et guidées par des poulies (7), et qui tourne, extérieurement, autour du corps de l'armoire, caractérisée en ce que la porte roulante (9) recouvre entièrement le corps de l'armoire, transversalement à son sens de déplacement, et en ce que les poulies (7) sont encastrées dans le fond (1) et dans le couvercle (2) et placées de manière à ressortir vers l'extérieur, par-delà les coins de ces derniers.

2. Armoire à porte roulante suivant la revendication 1, caractérisée en ce que pour chaque courroie (8), une des poulies (7) est déplaçable radialement par rapport au centre de la courroie, pour tendre cette dernière dans le plan dans lequel elle tourne.

3. Armoire à porte roulante suivant l'une des revendications 1 ou 2, caractérisée en ce que la porte roulante (9) se compose d'une pluralité de lamelles (9.1, 9.2), articulées à rotation les unes aux autres, par le biais de charnières (9.3, 9.4), en ce qu'il est prévu un profil de raccordement (9.5) au moins toutes les deux charnières (9.3), auquel sont articulées à rotation les faces longitudinales voisines des lamelles voisines, et en ce que les profils de raccordement (9.5) précités sont fixés à des points d'attache (8.1) distribués à intervalles réguliers sur les courroies (8).

4. Armoire à porte roulante suivant la revendication 3, caractérisée en ce que l'écart entre les points d'attache (8.1) est inférieur à la somme de la largeur de deux lamelles (9.1, 9.2), en ce que les lamelles présentent une incurvation circulaire, et en ce que deux lamelles comprises entre deux charnières (9.4) voisines libres, qui ne sont pas raccordées aux points d'attache (8.1) forment, de profil, un creux à peu près hémisphérique sur les sections qui s'étendent entre les poulies (7).

5. Armoire à porte roulante suivant l'une des revendications 3 ou 4, caractérisée en ce que les poulies (7) sont pourvues d'une gorge (7.1) sur leur périphérie et sont, de préférence, légèrement convexes, en ce que les courroies (8) présentent des trous à une distance (A) des points d'attache (8.1) prévus pour les charnières (9.3), en ce que ces trous reçoivent des éléments-cadres (10) qui s'avancent en saillie vers l'intérieur par-dessus les courroies (8) et s'engagent dans la gorge périphérique (7.1) des poulies (7), et en ce que l'écart (A) entre trous par rapport au rayon des poulies (7) est calculé de manière à ce qu'au moins un élément-cadre (10), mais de préférence deux éléments-cadres (10), s'engage dans la gorge périphérique (7.1) des diverses poulies (7).

6. Armoire à porte roulante suivant la revendication 5, caractérisée en ce que des obturateurs (9.6) sont posés sur les deux extrémités des profils de raccordement (9.5) et, d'une part, s'opposent de préférence à un coulissement éventuel des lamelles (9.1, 9.2) voisines dans le sens longitudinal, l'une par rapport à l'autre et par rapport aux profils de raccordement (9.5), et d'autre part présentent, de préférence, des saillies d'emboîtement (9.6.1) élastiques préformées, destinées à s'emboîter dans les éléments-cadres (10) enfoncés dans les trous ménagés dans les courroies (8).

7. Armoire à porte roulante suivant l'une quelconque des revendications 3 à 6, caractérisée en ce que les lamelles (9.1, 9.2) sont fabriquées en métal, de préférence en aluminium, en ce que les profils de raccordement (9.5) sont en revanche fabriqués dans une matière plastique présentant de faibles caractéristiques de frottement par rapport au métal, et en ce que de préférence aussi les charnières (9.4) libres, qui ne sont pas raccordées à l'un des points d'attache (8.1) prévus sur les courroies (8), sont pourvues d'un profil intermédiaire (9.8) en matière plastique adéquate, qui s'oppose à un contact frottant direct entre les lamelles (9.1, 9.2) voisines.

8. Armoire à porte roulante suivant l'une quelconque des revendications 3 à 7, caractérisé en ce que le rayon des poulies (7) est d'environ 40 mm, et l'écart (A) entre les points d'attache (8.1) prévus sur les courroies (8), d'environ 35 mm.

9. Armoire à porte roulante suivant la revendication 6, caractérisée en ce qu'il est prévu, entre deux poulies (7) et sous la courroie inférieure (8), un élément d'appui (11) qui présente plusieurs roulettes (11.1) et un disque (11.2) alignés, de telle sorte qu'au moins l'un des obturateurs (9.6) prend appui sur l'une des roulettes (11.1) et que le disque (11.2) s'engage dans un espacement, entre la courroie inférieure (8) et un autre obturateur (9.6).
